# EUROPÄISCHE PATENTSCHRIFT

(11) **EP 0 618 163 B1**
(45) Veröffentlichungstag und Bekanntmachung des Hinweises auf die Patenterteilung: **10.06.1998**
(21) Anmeldenummer: 94104858.9
(22) Anmeldetag: 28.03.1994
(51) Int. Cl.: B65H 19/26

(54) **Trenn- und Anlegevorrichtung für Materialbahnen an Wickelmaschinen**
Web cutting and attaching device in winders
Dispositif de coupe et d'application de bandes dans machines d'embobinage

(30) Priorität: 02.04.1993 DE 4310900
(43) Veröffentlichungstag der Anmeldung: 05.10.1994
(73) Patentinhaber: EMTEC Magnetics GmbH (HRB 3925), 67059 Ludwigshafen (DE)
(72) Erfinder: Prix, Volker, D-81549 München (DE); Irsigler, Manfred, D-86424 Dinkelscherben (DE)

(56) Entgegenhaltungen:
- EP-A- 0 067 051
- EP-A- 0 132 390
- EP-A- 0 363 295
- DE-A- 2 418 409
- FR-A- 2 168 761
- FR-A- 2 213 897
- LU-A- 60 013
- US-A- 4 530 265

## Beschreibung

Die Erfindung betrifft eine Vorrichtung zum Trennen und erneutem Anlegen einer zulaufenden Materialbahn an Wickelmaschinen auf eine Wickelhülse, die über eine Welle drehend angetrieben wird, wobei die zulaufende Materialbahn mittels einer von der Materialbahn teilweise umschlungenen Umlenkrolle an die Wickelhülse gedrückt wird und wobei die ablaufende Materialbahn nach Verlassen der Wickelhülse mittels eines in den Weg der Materialbahn bewegbaren und durch einen Kraftspeicher antreibbaren her zum Bahnverlauf sich erstreckenden Trennmessers getrennt und der neue Bahnanfang mittels einer mit dem Trennmesser fest verbundenen quer zur Warenbahn sich erstreckenden Anlegebürste angelegt wird, wobei das Trennmesser gegenüber der laufenden Materialbahn so beschleunigt wird, daß seine Geschwindigkeit größer ist als die Laufgeschwindigkeit der Materialbahn.

Beim Aufwickeln von Materialbahnen insbesondere durch eine Mehrfach-Wickelmaschine, beispielsweise einen sogenannten Wendewickler, kommt es darauf an, die Bahn zur Vermeidung von Abfall von der fertig gewickelten Rolle möglichst schnell auf eine leere Wickelhülse umzulegen. Nach dem Quertrennen der Materialbahn soll der neue Bahnanfang faltenfrei auf die leere Wickelhülse angelegt werden. Querschneide- und Anlegevorrichtungen dieser Art sind aus dem Stand der Technik bekannt. Eine Vorrichtung der eingangs genannten gattungsmäßigen Art ist in der DE-OS 41 07 127 der gleichen Anmelderin beschrieben. Bei dieser Vorrichtung wird das Trennmesser auf beiden Seiten durch Führungsbänder gehalten, welche über drehbare Umlenkrollen laufen und wobei ein Elektromotor über eine Achse eine Schwungmasse antreibt, die über eine angeflanschte Kupplung die mit ihr verbundenen Rollen in beschleunigte Drehung versetzt und über die Führungsbänder das Trennmesser auf die Trennstelle in beschleunigter Bewegung zuführt.

Andere Querschneide- und Anlegevorrichtungen arbeiten mit einem ortsfest gelagerten glatten oder verzahnten Schwenkmesser, welches in die zu trennende Bahn schlägt und elektrisch oder pneumatisch angetrieben wird. Nach der Lehre der DE-OS 24 18 409 wird bei der ablaufenden Bahn mittels eines Schwenkrahmens eine Umlenkrolle so gegen die Bahn zwischen der leeren Wickelhülse und der vollen Rolle gedrückt, daß die Bahn die leere Wickelhülse mehr als den halben Umfang umschlingt, worauf durch ein auf der Achse der Umlenkrolle schwenkbar gelagertes verzahntes Trennmesser, welches durch eine Drehstabfeder angetrieben wird die Materialbahn getrennt wird und wobei das Trennmesser auf der von der Umlenkrolle abgewandten Seite eine Bürste trägt, die bei der Schwenkbewegung des Trennmessers die Bahn an die leere Wickelhülse anstreicht.

In der DE-OS 22 32 338 ist eine entsprechende Vorrichtung beschrieben, wobei das Trennelement mit einem pneumatischen oder hydraulischen Antrieb über eine Zahnstange und ein Zahnsegment angetrieben wird, die ablaufende Bahn zwischen leerer Wickelhülse und einem Umlenkelement trennt, wobei das Trennelement koaxial zur Wickelhülse geschwenkt wird und wobei anschließend ein mit dem Trennelement verbundener Luftkasten den Bahnanfang an die Wickelhülse anpreßt. Weiterhin sind aus dem Stand der Technik Anlegesysteme bekannt, bei denen die Trennvorrichtungen auf der Wickelhülse schneiden und spezielle Wickelhülsen mit Schneidnuten am Kern erfordern. Dabei treten jedoch durch den Schneidvorgang im Laufe der Zeit Kernbeschädigungen auf, die zusammen mit den Nuten im Kern Deformationen in der Materialbahn im Wickel verursachen.

Der Erfindung lag die Aufgabe zugrunde, eine Vorrichtung der eingangs genannten gattungsmäßigen Art zu schaffen, welche auch bei hohen Bahngeschwindigkeiten ein Zuverlässiges Durchtrennen einer laufenden Materialbahn und ein faltenfreies Anlegen des neuen Bahnanfangs an der Wickelhülse ermöglicht und wobei auch insbesondere die zum Antrieb des Trennmessers und der Anlegebürste benötigten Aggregate gegenüber dem vorbeschriebenen Stand der Technik möglichst verschleißfrei sowie mit einem Minimum an bewegten Teilen und mit geringem Gewicht dieser Teile arbeiten.

Erfindungsgemäß wurde die Aufgabe gelöst mit einer Vorrichtung mit den im kennzeichnenden Teil des Anspruchs 1 genannten Merkmalen. Weitere Einzelheiten der Erfindung gehen aus den Unteransprüchen, den Zeichnungen sowie der Beschreibung hervor.

Nachfolgend wird die Erfindung anhand der Zeichnungen näher erläutert und zwar zeigt
- Figur 1: die Schemazeichnung eines Wendewicklers mit der erfindungsgemäßen Trenn- und Anlegevorrichtung im Moment des Trennvorgangs
- Figur 2: ein entsprechendes Schema während des Aufwickelns der Warenbahn auf der Wickelhülse nach dem Trennvorgang
- Figur 3: einen axialen Schnitt durch die Trennvorrichtung
- Figur 4: einen radialen Schnitt durch die Trennvorrichtung gemäß Figur 3
- Figur 5: den zeitlichen beziehungsweise Winkelverlauf der Drehgeschwindigkeit des Antriebsmotors.

Die erfindungsgemäße Vorrichtung wird am Beispiel eines sogenannten Wendewicklers näher erläutert, wobei die Erfindung jedoch keineswegs auf diese spezielle Wickelvorrichtung beschränkt ist, sondern auf alle möglichen aus dem Stand der Technik bekannten Wickel- und Trennvorrichtungen anwendbar ist.

Die Figur 1 zeigt die Trenn- und Anlegevorrichtung im Moment des Trennvorgangs. Eine vorzugsweise beschichtete Warenbahn (1) läuft über eine Umlenkrolle (2), eine sogenannte äußere Kontaktwalze (3) auf die Wickelhülse (4) auf und umschlingt diese mit etwa einem Viertel ihres Umfangs. Nach Verlassen der Wickelhülse wird die Warenbahn über weitere Umlenkwalzen (5, 6, 7) auf einer weiteren Wickelhülse (8) aufgewickelt. Die gesamte Vorrichtung ist in Pfeilrichtung drehbar mit dem Drehpunkt (11). In die beschriebene Vorrichtung mittels eines Zylinders (22) über einen Hebel (23) einschwenkbar ist die noch näher zu beschreibende Trenn- und Anlegevorrichtung (9). Ist nun auf der Wickelhülse (8) der gewünschte Durchmesser des Wickels (24) erreicht, so wird die Trenn- und Anlegevorrichtung (9) eingeschwenkt, die Warenbahn (1) wird, wie weiter unten noch im Detail näher beschrieben, ungefähr an der Stelle, wo sie die noch leere Wickelhülse (4) verläßt, quer getrennt und mittels einer mit dem Trennmesser fest verbundenen Anlegebürste an die Wickelhülse (4) angelegt, so daß der neu entstandene Bahnanfang auf dieser Wickelhülse aufgewickelt wird. Die Restbahn wird auf der Wickelhülse (8) aufgewickelt, diese Wickelhülse wird abgebremst, der volle Wickel abgenommen und auf die Wickelachse wird eine neue (nicht gezeichnete) leere Wickelhülse aufgesetzt.

Unmittelbar nach dem Trennvorgang wird die Trenn- und Anlegevorrichtung (9) wieder abgeschwenkt, so daß sie in der Stellung wie in Figur 2 angegeben verbleibt. Gleichzeitig wird die innere Kontaktwalze (10) um den Drehpunkt (21) so geschwenkt, daß sie als innere Kontaktwalze wie in Figur 2 angegeben am Umfang der Wickelhülse (4) anliegt und so ein glattes Aufwickeln der Warenbahn begünstigt.

Wenn wie oben beschrieben an der Position (8) eine neue leere Wickelhülse aufgesteckt ist und wenn anschließend an der Wickelhülse (4) fast der volle Wickelumfang erreicht ist, so wird die an der Wickelhülse (4) anliegende äußere Kontaktwalze (3) samt Umlenkwalze (2) mittels des Schiebezylinders (25) abgeschwenkt und der Wendewickler dreht sich um 180° um die Drehachse (11), wobei die Kernhülse (4) die Materialbahn (1) mitzieht, die innere Kontaktwalze (10) liegt während des Schwenkvorgangs an der Wickelhülse (4) weiter an, bis nach Vollendung der 180°-Drehung die vorbereitete leere Wickelhülse in der Position der ursprünglichen Wickelhülse (4) angelangt ist und diese, während der Aufwickelvorgang weiter fortgeführt wird, jetzt in der Position wie die Wickelhülse (8) mit dem Wickel (24) angekommen ist. Nach Ende des Wendevorgangs wird die äußere Kontaktwalze (3) wieder angeschwenkt.

Anschließend beginnt, wenn der Wickel seine volle Größe in der Position (8) erreicht hat, ein erneuter Trennvorgang, in dem erst die innere Kontaktwalze (10) abgeschwenkt und dann die Trenn- und Anlegevorrichtung (9) samt der Umlenkwalze (5) in den Bahnverlauf eingeschwenkt wird.

Anhand der Figuren 3 und 4 werden nun die erfindungswesentlichen Merkmale der Trenn- und Anlegevorrichtung (9) erläutert. Das Messer (12) zum Quertrennen der Bahn ist mit einer drehbaren Welle (16) fest verbunden. Die Länge des Messers ist etwas größer als die Breite der Materialbahn (1). Wie die Abbildungen zeigen, ist die Welle über Hebel (15) mit dem Messer (12) über eine Befestigungseinrichtung (26) verbunden, wobei das Messer in einem bestimmten Winkel zur Materialbahn (1) ausgerichtet ist. Vorzugsweise beträgt dieser Winkel etwa 90°. An der Befestigungseinrichtung befindet sich außerdem die Anlegebürste (13), welche einen etwas größeren Radius als das Messer (12) beschreibt. Die Welle (16) mit dem Messer (12) rotiert in Pfeilrichtung gleichsinnig mit der Bahnlaufrichtung; die Umfangsgeschwindigkeit des Messers (12) ist größer als die Bahngeschwindigkeit der Materialbahn (1), sie beträgt mindestens das 1,5-fache. Dadurch überholt die Trenn- und Anlegevorrichtung bei der Rotation der Welle die Materialbahn, so daß die Anlegebürste die Materialbahn an der Oberfläche der Wickelhülse (4) anstreifen kann. Wie die Figur 4 zeigt, ist dabei das Verhältnis der Radien von Messer (12) und Bürste (13) und ihr jeweiliger Abstand von der Wickelhülse (4) so bemessen, daß das freie Ende des Messers gerade noch von der Oberfläche der Wickelhülse (4) beabstandet ist und das freie Ende der Anlegebürste den neu entstandenen Bahnanfang auf einem Winkel zwischen 40° und 90° an der Wickelhülse festlegt. Dabei liegt die Anlegebürste im Moment des Quertrennens an der Materialbahn etwa an der Stelle an, wo sie die Wickelhülse verläßt.

Die Oberfläche der Wickelhülse kann mittels einer nicht näher dargestellten Sprühvorrichtung (27) mit Kleber oder Wasser zum leichteren Ankleben der Bahn beaufschlagt werden. Ebenso ist es auch möglich, wie beispielsweise in der parallelen Anmeldung DE-GM 9305304.5 der Anmelderin beschrieben, die Wickelhülse (4) aus einem Kunststoffmaterial mit Klebehaftung herzustellen. Die Welle (16) mit dem Messer (12) wird durch einen hydraulischen Drehmomentverstärker (17), mit dem sie direkt verbunden ist, angetrieben. Motor und Welle sind direkt, also ohne Kupplungsglieder, miteinander verbunden, beispielsweise durch Zusammenpressen entsprechend geformter konischer Teile von Motorwelle und Welle (16) oder durch andere aus dem Stand der Technik bekannte Maßnahmen. Die Welle (16) ist beiderseits (28, 29) gelagert.

Der Hydraulikmotor wird mit einem Betriebsdruck von etwa 160 bar betrieben, gesteuert wird der Hydraulikmotor mittels eines elektrischen Schrittmotors (1000 Schritte entsprechen 360°). Hersteller derartiger Motoren sind beispielsweise die Firma SIG (Schweizer Industrie Gesellschaft). Die gesamte Anordnung Motor-Welle-Messer ist derart massearm gestaltet, unter anderem durch Verwenden von Leichtmetall für Welle und Hebel, daß das Trennmesser, wie aus Figur 5 hervorgeht, zur Erreichung der vollen Drehzahl lediglich um einen Winkel von etwa 130° gedreht wird, dann wird diese Geschwindigkeit etwa für einen Drehwinkel von 130° aufrechterhalten, wobei während dieser Zeit der Trennvorgang erfolgt, und anschließend wird über einen Winkel von etwa 90° die Messergeschwindigkeit wieder auf Null abgebremst.

Anschließend wird die Trennvorrichtung (9) abgeschwenkt und während dieser Zeit wird der Dreharm langsam auf seine Ursprungsstellung, die beispielsweise durch eine Gabel-Lichtschranke markiert ist, zurückgedreht, so daß die Trenn- und Anlegevorrichtung für den nächsten Trennvorgang vorbereitet ist.

Zum Ausgleich der enormen Beschleunigungskräfte durch das Messer sitzt an der Welle (16) ebenfalls über die Hebel (15) verbunden eine Ausgleichswelle (18) gegenüberliegend dem Messer (12). Diese Welle (18) dient als Gegengewicht zum Messer (12) und kann durch Zwischenlegescheiben (19), die benachbart einem Verbindungsarm zur Welle (18) angeordnet sind so ausgewuchtet werden, daß während der Rotation des Messers die Welle (16) nicht deformiert wird und somit das Messer (12) einen linearen Schnitt durch die Materialbahn vollführt.

Es hat sich gezeigt, daß mit der erfindungsgemäßen Trenn- und Anlegevorrichtung selbst bei Bahngeschwindigkeiten, welche bei 800 m/min liegen, noch ein einwandfreier Schnitt und ein einwandfreies Anlegen des Bahnanfangs möglich ist. Auf diese Weise ist ein weitgehend automatisiertes Wickel-, Trenn- und Anlegeverfahren für schnellaufende Materialbahnen ermöglicht, welches eine sehr hohe Produktionssicherheit hat, keinerlei Produktionsunterbrechungen benötigt und weitgehend verschleißfrei ist.

## Patentansprüche

1. Vorrichtung zum Trennen und erneutem Anlegen einer zulaufenden Materialbahn (1) an Wickelmaschinen auf eine Wickelhülse (4), die über eine Welle drehend angetrieben wird, wobei die zulaufende Materialbahn (1) mittels einer von der Materialbahn teilweise umschlungenen Umlenkrolle(3) an die Wickelhülse (4) gedrückt wird und wobei die ablaufende Materialbahn nach Verlassen der Wickelhülse (4) mittels eines in den Weg der Materialbahn bewegbaren und durch einen Kraftspeicher (17) antreibbaren quer zum Bahnverlauf sich erstreckenden Trennmessers (12) getrennt und wobei nach dem Trennen der Materialbahn (1) der neue Bahnanfang mittels einer mit dem Trennmesser (12) fest verbundenen quer zur Materialbahn (1) sich erstreckenden Anlegebürste (13) angelegt wird, wobei das Trennmesser (12), das mit einer Welle (16) verbunden ist, gegenüber der laufenden Materialbahn (1) so beschleunigt wird, daß seine Geschwindigkeit größer ist als die Laufgeschwindigkeit der Materialbahn (1), dadurch gekennzeichnet, daß die Welle (16), welche von einem Hydraulikmotor (17) beaufschlagt rotierend in Bahnlaufrichtung antreibbar ist und wobei der Radius des Trennmessers (12) und der der Anlegebürste (13) so bemessen sind, daß die Anlegebürste (13) den neuen Bahnanfang über einen Winkel zwischen 40° und 90° auf dem Umfang der Wickelhülse (4) anlegt, während das Trennmesser (12) die Wickelhülse (4) gerade nicht berührt, und daß die Welle (16) mit dem Trennmesser (12) für den Trennvorgang auf eine Umfangsgeschwindigkeit von mindestens dem 1,5fachen der Laufgeschwindigkeit der Materialbahn (1) beschleunigt wird.

2. Verfahren zum Trennen einer Materialbahn (1) mit einer Vorrichtung (9) nach Anspruch 1, dadurch gekennzeichnet, daß der Hydraulikmotor (17) über eine Schrittschaltsteuerung die Welle (16) mit dem Trennmesser (12) über etwa 130° Rotationswinkel der Welle (16) mit dem Trennmesser (12) auf die Umfangsgeschwindigkeit von mindestens dem 1,5fachen der Laufgeschwindigkeit der Materialbahn (1) beschleunigt, daß die Position, bei der der Trennvorgang erfolgt im Bereich zwischen einen Rotationswinkel von etwa 130° und etwa 260° erreicht wird und danach die Rotation abgebremst und bei etwa 350° Rotationswinkel zum Stehen gebracht wird und der Hydraulikmotor (17) anschließend in seine Ausgangsstellung gefahren wird.

3. Vorrichtung nach Anspruch 1, dadurch gekennzeichnet, daß der Winkel zwischen Messer und Folie im Moment des Schneidens etwa 90° beträgt.

4. Vorrichtung nach Anspruch 1, dadurch gekennzeichnet, daß die Wickelhülse von der Materialbahn vor dem Schnitt etwa zu einem Viertel ihres Umfangs umschlungen ist.

5. Vorrichtung nach Anspruch 1, dadurch gekennzeichnet, daß im Moment des Quertrennens der Materialbahn die Anlegebürste an der Wickelhülse anliegt.

6. Vorrichtung nach Anspruch 1, dadurch gekennzeichnet, daß die Trenn- und Anlegevorrichtung (9) unmittelbar vor dem Trennvorgang in den Weg der Materialbahn (1) einschwenkbar und unmittelbar danach wieder ausschwenkbar ist.

7. Vorrichtung nach Anspruch 1, dadurch gekennzeichnet, daß zumindest wahrend des Aufwickelns eines Bandwickels an jeder Wickelhülse (4, 8) eine abschwenkbare Andruckrolle (10, 10') anliegt.

8. Vorrichtung nach Anspruch 1, dadurch gekennzeichnet, daß die Oberfläche der Wickelhülse Haftklebeeigenschaften hat, so daß die Materialbahn nach dem Trennvorgang an der Wickelhülse haftet.

9. Vorrichtung nach Anspruch 1, dadurch gekennzeichnet, daß unmittelbar vor dem Trennvorgang die Oberfläche der Wickelhülse mit einem Kleber oder mit Wasser (27) besprüht wird.

10. Vorrichtung nach Anspruch 1, dadurch gekennzeichnet, daß dem Trennmesser (12) gegenüber der Antriebswelle (16) liegend eine in der Masse einstellbare (129) Ausgleichswelle (18) angeordnet ist.

## Claims

1. A device for cutting and reattaching an incoming material web (1), in winders, to a core (4), which is driven in rotation by a shaft, the incoming material web (1) being pressed onto the core (4) by means of a deflection roll (3), around which the material web wraps partially, and the outgoing material web, after leaving the core (4), being cut by means of a cutting knife (12), which can be moved into the path of the material web, can be driven by a force store (17) and extends transversely with respect to the course of the web, and, following the cutting of the material web (1), the new web start being attached, by an attaching brush (13), which is fixedly connected to the cutting knife (12) and extends transversely with respect to the material web (1), the cutting knife (12), which is connected to a shaft (16), being accelerated with respect to the running material web (1) in such a manner that the speed of the knife (12) is greater than the running speed of the material web (1), wherein the shaft (16), which is acted on by a hydraulic motor (17), can be driven in rotation in the web running direction, and wherein the radius of the cutting knife (12) and that of the attaching brush (13) are dimensioned such that the attaching brush (13) attaches the new web start to the circumference of the core (4) over an angle between 40° and 90°, while the cutting knife (12) just does not touch the core (4), and wherein, for the cutting operation, the shaft (16) with the cutting knife (12) is accelerated to a circumferential speed of at least 1.5 times the running speed of the material web (1).

2. A method of cutting a material web (1), having a device (9) as claimed in claim 1, wherein the hydraulic motor (17), via an intermittent-motion controller, accelerates the shaft (16) with the cutting knife (12) to the circumferential speed of at least 1.5 times the running speed of the material web (1) over about a 130° angle of rotation of the shaft (16) with the cutting knife (12), wherein the position in which the cutting operation is effected is reached in the range between an angle of rotation of about 130° and 260°, and then the rotation is braked and brought to a standstill at about 350° angle of rotation, and the hydraulic motor (17) is subsequently brought into its initial position.

3. A device as claimed in claim 1, wherein the angle between knife and film at the instant of cutting is about 90°.

4. A device as claimed in claim 1, wherein, before the cut, the material web wraps around the core to about one quarter of its circumference.

5. A device as claimed in claim 1, wherein at the instant of the transverse cutting of the material web the attaching brush rests on the core.

6. A device as claimed in claim 1, wherein the cutting and attaching device (9) can be pivoted into the path of the material web (1) immediately before the cutting operation and can be pivoted out once more immediately thereafter.

7. A device as claimed in claim 1, wherein, at least during the winding of one roll of tape, a pressure roller (10, 10') that can be pivoted away rests on each core (4, 8).

8. A device as claimed in claim 1, wherein the surface of the core has contact-adhesive properties, so that after the cutting operation the material web adheres to the core.

9. A device as claimed in claim 1, wherein immediately before the cutting operation the surface of the core is sprayed with an adhesive or with water (27).

10. A device as claimed in claim 1, wherein a compensating shaft (18) of adjustable (19) mass is arranged with respect to the drive shaft (16) so as to lie opposite the cutting knife (12).

## Revendications

1. Dispositif de séparation et de nouvelle application d'une bande de matériau arrivant (1) sur des enrouleuses sur un support d'enroulement (4) qui est soumis à rotation par un arbre, la bande de matériau arrivant (1) étant serrée sur le support d'enroulement (4) par un rouleau de renvoi (3) l'embrassant partiellement, et la bande de matériau partant étant, après avoir quitté le support d'enroulement (4), séparée par un couteau (12) s'étendant perpendiculairement à la bande de matériau, pouvant être mis sur le chemin de celle-ci et actionnable par un accumulateur d'énergie (17), et après la séparation de la bande de matériau (1), le nouveau début de bande étant appliqué par une brosse d'application (13) s'étendant perpendiculairement à la bande (1) et jointe rigidement au couteau (12), le couteau (12), qui est joint à un arbre (16), étant accéléré par rapport à la bande de matériau en marche (1) de façon que sa vitesse soit supérieure à la vitesse de marche de la bande de matériau (1), caractérisé par le fait que l'arbre (16) est soumis à rotation dans le sens de marche de la bande par un moteur hydraulique (17) et le rayon du couteau (12) et celui de la brosse d'application (13) sont tels que la brosse d'application (13) applique le nouveau début de bande sur le pourtour du support d'enroulement (4) sur un angle compris entre 40° et 90°, tandis que le couteau (12) ne touche juste pas le support d'enroulement (4), et que l'arbre (16), avec le couteau (12), est, pour l'opération de séparation, accéléré à une vitesse périphérique d'au moins 1,5 fois la vitesse de marche de la bande de matériau (1).

2. Procédé de séparation d'une bande de matériau (1) au moyen d'un dispositif (9) selon la revendication 1, caractérisé par le fait que le moteur hydraulique (17) accélère par l'intermédiaire d'une commande pas à pas l'arbre (16) avec le couteau (12) sur un angle de rotation de ceux-ci d'environ 130° à la vitesse périphérique d'au moins 1,5 fois la vitesse de marche de la bande de matériau (1), et que la position dans laquelle a lieu l'opération de séparation est atteinte dans le domaine d'angle de rotation situé entre environ 130° et environ 250° et, ensuite, la rotation est freinée et arrêtée à un angle de rotation d'environ 350° et le moteur hydraulique (17) est ensuite mis dans sa position initiale.

3. Dispositif selon la revendication 1, caractérisé par le fait que l'angle entre le couteau et la feuille au moment de la coupe est d'environ 90°.

4. Dispositif selon la revendication 1, caractérisé par le fait que, avant la coupe, la bande de matériau embrasse le support d'enroulement sur environ un quart de sa circonférence.

5. Dispositif selon la revendication 1, caractérisé par le fait que, au moment de la séparation transversale de la bande de matériau, la brosse d'application s'appuie sur le support d'enroulement.

6. Dispositif selon la revendication 1, caractérisé par le fait que le dispositif de séparation et d'application (9) peut, immédiatement avant l'opération de séparation, être basculé sur le chemin de la bande de matériau (1) et, immédiatement après, être enlevé de ce chemin.

7. Dispositif selon la revendication 1, caractérisé par le fait que, au moins pendant l'enroulement d'une bande, un rouleau presseur écartable (10, 10') s'appuie sur chaque support d'enroulement (4, 8).

8. Dispositif selon la revendication 1, caractérisé par le fait que la surface du support d'enroulement a des propriétés adhésives, de sorte que, après l'opération de séparation, la bande de matériau adhère au support d'enroulement.

9. Dispositif selon la revendication 1, caractérisé par le fait que, immédiatement avant l'opération de séparation, une colle ou de l'eau (27) est appliquée par pulvérisation à la surface du support d'enroulement.

10. Dispositif selon la revendication 1, caractérisé par le fait qu'un arbre d'équilibrage (18) de masse réglable (129) est placé à l'opposé du couteau (12) par rapport à l'arbre moteur (16).
